# EUROPÄISCHE PATENTSCHRIFT

(11) **EP 2 244 336 B1**
(45) Veröffentlichungstag und Bekanntmachung des Hinweises auf die Patenterteilung: **03.06.2015**
(21) Anmeldenummer: 10004314.0
(22) Anmeldetag: 23.04.2010
(51) Int. Cl.: H01R 13/453, H01R 24/00, H01R 103/00, H01R 31/06

(54) **Kindersicherung**
Child safety device
Sécurité pour enfants

(30) Priorität: 24.04.2009 DE 102009018571
(43) Veröffentlichungstag der Anmeldung: 27.10.2010
(73) Patentinhaber: TALLER GmbH, 76337 Waldbronn (DE)
(72) Erfinder: Trattner, Roland, 76437 Rastatt (DE)
(74) Vertreter: Vossius & Partner Patentanwälte Rechtsanwälte mbB

(56) Entgegenhaltungen:
- GB-A- 2 149 978
- US-A1- 2006 094 272
- US-B1- 6 776 630
- US-B1- 6 814 594

## Beschreibung

Die vorliegende Erfindung betrifft das oberbegrifflich Beanspruchte und bezieht sich somit auf Kindersicherungen für Steckdosen.

Steckdosen stellen für spielende Kleinkinder eine erhebliche Gefahrenquelle dar, weil die vorhandenen Netzsteckerstiftaufnahmeöffnungen dazu reizen, Gegenstände, auch metallisch leitende Gegenstände, einzuschieben, was bei Kontaktierung des Phasenleiters eines elektrischen Lichtstromnetzes zu tödlichen Stromschlägen führen kann. Es sind daher verschiedene Maßnahmen vorgeschlagen worden, um das Einschieben von Gegenständen außer Netzsteckern in eine Steckdose zu verhindern. Als Steckdose werden hierbei nicht nur Wandauslässe verstanden, sondern auch beispielsweise an Verlängerungsschnüren vorhandene Kupplungen, Steckerbuchsen an Mehrfachsteckdosen, Reiseadapter usw.

Es ist bereits vorgeschlagen worden, in einer Steckdose hinter deren Eintrittsöffnungen-für die Netzsteckerstifte eines in die Steckdose einzuschiebenden Netzsteckers einen Schieber oder eine andere Abdeckung anzubringen, welche nur durch Einschieben des passenden Netzsteckers in eine Offenlage verdrängt werden kann. Dazu kann sich beispielsweise ein einzelner Schieber vor beiden Netzsteckereintrittsöffhungen einer Steckdose europäischer Norm erstrecken, der von einer Druckfeder in eine normal geschlossene Position gedrängt wird. Für die Berührung mit den Netzsteckerstiften ist eine Schrägfläche vorgesehen, auf welcher der Netzsteckerstift aufgleiten und so den Schieber aus der Verschlussstellung zurückdrängen kann.

Der Verschlussschieber ist geführt und verkantet bei einseitiger Belastung, was ihn gegen Öffnung sperren soll. Durch die baulichen Beschränkungen sind die Sperrkräfte beschränkt. Auch die die Abdeckung in Schließstellung haltenden Druckfederkräfte sind dabei typisch auf Grund baulicher Beschränkungen nur gering. Verwiesen sei diesbezüglich unter anderem auf die US 6 776 630 B1 und die US 6 814 594. Weitere elektrische Buchsen mit Sicherheitsabdeckung sind aus der GB 2 149 978 und der US 2006/ 0094272A1 bekannt.

Es ist wünschenswert, eine andere Anordnung zur Sicherung von Steckdosen gegen nichtbestimmungsgemäße Benutzung angeben zu können.

Die Aufgabe der vorliegenden Erfindung besteht darin, Neues für die gewerbliche Anwendung bereitzustellen.

Die Lösung dieser Aufgabe wird in unabhängiger Form beansprucht. Bevorzugte Ausführungsformen finden sich in den Unteransprüchen.

Die vorliegende Erfindung schlägt somit in einem ersten Grundgedanken eine Netzsteckerbuchse mit wenigstens einer Aufnahme für einen Netzsteckerstift und einer bei Netzsteckerstifteinführung öffnenden Abdeckung dafür vor, bei welcher vorgesehen ist, dass der Abdeckung eine Verriegelung zugeordnet ist, die von einem in die Aufnahme eindringenden Netzsteckerstift entriegelbar ist.

Es wird somit an Stelle einer nur durch Verkippen bei ungleichmäßiger Belastung durch Eindringen eines Fremdkörpers bewirkten Verklemmung nunmehr eine in jedem Fall wirksame Verriegelung, beziehungsweise, was hier als gleichbedeutend angesehen wird, Verrastung vorgesehen, die durch einen Netzsteckerstift automatisch entriegelt werden kann. Damit können die wirksamen Kräfte gegen unbefugte Benutzung wesentlich größer sein als im vorbekannten Stand der Technik.

Die Abdeckung wird normal geschlossen sein, das heißt ohne Anwesenheit eines Netzsteckers ist der innenliegende Kontakt abgedeckt beziehungsweise verborgen.

Die Netzsteckerbuchse wird bevorzugt so ausgebildet, dass die Abdeckung (elastisch) in die Schließlage vorgespannt ist, insbesondere mit einer solch starken Vorspannungskraft, dass bei Entfernen des Netzsteckers aus der Netzsteckerbuchse die Abdeckung wieder verriegelt beziehungsweise verrastet. Dies kann durch eine einfache Feder geschehen. Die wirkenden Kräfte einer solchen, die Abdeckung in die Schließlage drückenden Feder können ohne merkliche Erhöhung der Einschubkräfte bei Einführung des Netzsteckers überwunden werden.

Die Abdeckung ist bevorzugt klappbar, weil in einem solchen Fall eine Vorbeibewegung der Abdeckung an den Verriegelungselementen auf besonders einfache Weise beim Aufschwenken der Abdeckung bewirkt werden kann.

Typisch und bevorzugt wird die Abdeckungsverriegelung hinter die Abdeckung greifen und so die Öffnung der Abdeckung verhindern. Die Abdeckungsverriegelung kann dazu Rasthaken aufweisen, die an der Abdeckung verrasten. Typisch wird die Abdeckungsverriegelung wenigstens zwei Arme aufweisen, die hinter die Abdeckung greifen. Die hintergreifenden Arme der Abdeckungsverriegelung werden typisch durch eindringende Netzstecker auseinandergespreizt werden. Dazu können sie nahe der Netzsteckerstifteintrittsstelle der Buchse, aber außerhalb des vom einzuschiebenden Netzsteckerstift überstrichenen Bereiches angelenkt und mit Warzen oder Aufsätzen versehen sein, die geringfügig in den Weg des Netzsteckerstiftes vorstehen. Auf diese Weise wird ein eindringender Netzsteckerstift auf den Ansätzen aufgleiten, die Arme seitlich ablenken und damit auseinanderspreizen und so die Entriegelung bewirken.

Es ist bevorzugt und möglich, wenn die zwei Arme unterschiedlichen Netzsteckerstiftaufnahmeöffnungen zugeordnet sind und sich die Abdeckung über wenigstens diese beiden Netzsteckerstifteaufnahmeöffnungen erstreckt. Es sei darauf hingewiesen, dass es nicht notwendig ist, in jedem Fall alle Öffnungen für Netzsteckerstifte mit einer Abdeckung zu versehen. Dies gilt insbesondere für Abdeckungen vor Masse-Stift-Aufnahmeöffnungen, aber auch beispielsweise für Netzsteckerbuchsen an galvanisch getrennten Ausgängen. Zudem wäre es prinzipiell möglich, jede Öffnung mit einer separaten Abdeckung und einer separaten Verriegelung zu versehen. Das Anbringen einer für mehrere Netzsteckerstiftaufnahmeöffnungen gemeinsamen Abdeckung und die gemeinsame Verriegelung dieser Abdeckung erleichtert aber die bauliche Ausgestaltung und erhöht zugleich, wie noch ersichtlich sein wird, die Sicherheit.

Es ist bevorzugt, die Verriegelung durch wenigstens zwei, die Abdeckung hintergreifende Arme auszubilden, die bei Eindringen eines Netzsteckerstiftes spreizbar sind. Dies gewährleistet, dass die Entriegelung nur dann stattfinden kann, wenn ein näherungsweise passender Gegenstand in die Netzsteckerstiftaufnahme eingeführt wird. Bereits dadurch ist ein nichtbestimmungsgemäßes Kontaktieren weitgehend verringert. Dies gilt erst recht dann, wenn sich die Abdeckung für die Netzsteckerstiftaufnahmeöffnungen über mehr als eine Netzsteckerstiftaufnahme erstreckt und jeder Netzsteckerstiftaufnahme zwei auseinanderzuspreizende Arme zuzuordnen sind, so dass nur bei Auseinanderspreizen zweier Armpaare die Öffnung erfolgen kann. Selbst wenn dann ein Kind beginnt, an einer dergestalt ausgerüsteten Netzsteckerbuchse zu spielen, ist es unwahrscheinlich, dass zufällig beide Armpaare gleichzeitig gespreizt werden, weil dies einerseits eine koordinierte Bewegung und andererseits passende eindringende Teile erfordert. Trotz der erhöhten Sicherheit ist bei Einschieben eines Netzsteckers eine problemfreie Entriegelung und Steckdosenfreigabe möglich.

Die Netzsteckerbuchse der vorliegenden Erfindung wird bevorzugt als Steckdose, als Kupplung, als Mehrfachsteckdose oder als Adapter ausgebildet, wie er insbesondere als Reiseadapter gebräuchlich ist, um dem Benutzer die Möglichkeit zu geben, an seinem Heimatstandort gebräuchliche Netzstecker mit Steckdosen fremder Norm zu verbinden.

In einer bevorzugten Variante ist die Aufnahme für die Netzsteckerstifte zur Aufnahme messerartiger Netzsteckerstifte ausgebildet und die Verriegelung kann durch Kontakt mit den Breitseiten der Messerkontakte entriegelt werden.

Besonders leicht fällt die Entriegelung, wenn die Verriegelung durch nahe der Eintrittsstelle angelenkte Arme bewirkt ist, die sich entlang der eingeschobenen Netzsteckerstifte bis hinter beziehungsweise durch die Abdeckung hindurch erstrecken und insbesondere an der Abdeckung daran verrastet sind. Derartige Arme können nahe der Eintrittsstelle mit einer Grundplatte oder dergleichen einstückig gebildet sein.

Die Erfindung wird im Folgenden nur beispielsweise anhand der Zeichnung erläutert; in dieser ist dargestellt durch:
- Fig. 1: Teile einer Netzsteckerbuchse in Form eines Adapters von Euro-Norm auf GB-Norm, wobei in den Fig. 1a und 1b unterschiedliche Phasen einer Entriegelung dargestellt sind;
- Fig. 2 a-c: die Netzsteckerbuchse von Fig. 1 aus anderer Perspektive in drei Phasen (a, b, c) des Aufnehmens von einzuführenden Netzsteckerstiften;
- Fig. 3: der Adapter von Fig. 1 mit Gehäuseschalen.

Nach Fig. 1 umfasst eine allgemein mit 1 bezeichnete Netzsteckerbuchse wenigstens eine Aufnahme 2 für einen Netzsteckerstift und eine bei Netzsteckerstifteinführung öffnende Abdeckung 3 hierfür, wobei der Abdeckung 3 eine Verriegelung 4 zugeordnet ist, die von einem in die Aufnahme eindringenden Netzsteckerstift entriegelbar ist.

Die Netzsteckerbuchse 1 ist im vorliegenden Fall dargestellt als Adapter zwischen einem Netzstecker, wie er etwa in Großbritannien gebräuchlich ist, und einer Steckdose für Euro-Norm-Stecker. Dies ist in Fig. 3 gut zu erkennen. Dementsprechend sind auf einer Seite der Netzsteckerbuchse 1 zwei Netzsteckerstifte 5a, 5b zum Einschieben in eine Euro-Norm-Steckdose des 240-Volt-Wechselstromnetzes vorgesehen. Diese Steckerstifte sind nicht zu verwechseln mit jenen Netzsteckerstiften, die in die Netzsteckerbuchse einzuführen sind. In anderen Ausprägungen der Erfindung könnte an Stelle der Netzsteckerstifte 5a, 5b zum Einschieben in eine Steckdose ein einfacher Anschlag für zu vercrimpende Litzen oder dergleichen vorgesehen sein. Wichtig ist lediglich, dass die Netzsteckerstifte 5a, 5b über Kontakte 5a1, 5b1 mit durch die Netzsteckerstiftaufnahme 2a, 2b einzuschiebenden Netzsteckerstiften leitend verbunden sind.

Sobald die Adapterbuchse 1 mit den Steckerstiften 5a, 5b in eine geeignete Steckdose eingeschoben sind, liegt an den inneren Kontakten 5a1, 5b1 die 240-Volt-Wechselspannung des Lichtnetzes an. Diese spannungsführenden Teile sind, wie aus Fig. 3 ersichtlich, im Gebrauch durch eine Halbschalenanordnung 6a, 6b verdeckt und somit nicht zugänglich außer für in die Aufnahme 2 eingeschobene Netzsteckerstifte, wie noch zu erläutern sein wird.

Die Aufnahme 2 für Netzsteckerstifte ist im vorliegenden Ausführungsbeispiel dimensioniert für den Einschub der beiden Phasen- beziehungsweise Nullleiterstifte eines Steckers nach GB-Norm. Hierzu sind, vergleiche Fig. 3, entsprechende viereckige Öffnungen in einer aus Kunststoff gefertigten Grundplatte 7, vergleiche Fig. 1, vorgesehen.

Um die Durchtrittsöffnung der Aufnahme 2 herum ist an der Grundplatte 7 einstückig angeformt die Verriegelung 4 in Form von zwei Rasthaken 4a1, 4a2 je Durchtrittsöffnung (beziehungsweise Rasthaken 4b1, 4b2 an der Aufnahmeöffnung 2b). Die Aufnahmeöffnungen 2 sind so dimensioniert, dass ein Steckerstift eines Netzsteckers nach GB-Norm ohne größeres Spiel eingeschoben werden kann.

Die Arme 4a'1, 4a'2 beziehungsweise 4b'1, 4b'2, an denen die jeweiligen Rasthaken 4a1, 4a2 beziehungsweise 4b1, 4b2 angebracht sind, sind dabei nahe der Eintrittsöffnung mit einem warzenartigen Vorsprung versehen, vergleiche Vorsprung 4b'3 am Arm 4b'2 sowie 4a'3 am Arm 4a'2 in Fig. 3; jeder Vorsprung reicht in den Einschubweg der in die Aufnahmen 2 einzuschiebenden GB-Netzsteckerstifte so weit hinein, dass bei Einschieben eines GB-Netzsteckerstiftes die Arme 4a'1, 4a'2 beziehungsweise 4b'1, 4b'2 auseinandergespreizt werden. Der warzenartige Vorsprung ist so dimensioniert und geformt, dass auch ein häufiges Einschieben und der damit verbundene Abrieb seine Funktion nicht beeinträchtigen.

Die Verriegelung 3 ist wegklappbar zwischen den Aufnahmeöffnung 2 und den Kontaktenden 5a1, 5b1 im Inneren der Netzsteckerbuchse angeordnet. Dabei kann die Aufnahme 2 um eine unterhalb der Netzsteckerstifteinschubebene angeordnete Achse 8 geschwenkt werden, wobei ein Federbügel 8a die schwenkbare Verriegelung in ihre normalgeschlossene Position drängt. Die Verriegelung 4 erstreckt sich quer über beide Aufnahmeöffnungen 2a, 2b.

Es sei darauf hingewiesen, dass die Verriegelung 4 per se mehrteilig gebildet sein kann und neben dem Federbügel insbesondere vor jeder Aufnahmeöffnung 2a beziehungsweise 2b schwenkbare Verriegelungsbalkenträger 3b mit Gabelpaaren 3b1, 3b1' für die Aufnahme des sich quer vor den Aufnahmeöffnungen 2a, 2b erstreckenden eigentlichen Quer- oder Verriegelungsbalkens 3c aufweist, um die Montage zu erleichtern. Dies ist in den Figuren dargestellt, aber nicht zwingend.

Der Quer- oder Verriegelungsbalken 3c ist, wie besonders gut in Fig. 2a zu erkennen, mit Durchtrittsöffnungen 3d1, 3d2 für die an den Armen 4a'1 beziehungsweise 4a'2 befindlichen Rasthaken 4a1 beziehungsweise 4a2 versehen und, bei Aufnahme 2b, mit Durchtrittsöffnungen 3e1, 3e2 für die Rasthaken 4b1, 4b2 an den Armen 4b'1 beziehungsweise 4b'2.

Die Öffnungen 3d1, 3d2 beziehungsweise 3e1, 3e2 sind so gebildet, dass im netzsteckerstiftfreien Fall, das heißt dann, wenn sich kein Netzsteckerstift in einer der Buchsen 2a, 2b befindet, die Rasthaken 4a1, 4a2 beziehungsweise 4b1, 4b2 über die Öffnungen hinweg greifen. Die Rasthakenköpfe sind zum erleichterten Heranschwenken und Verriegeln der Verriegelung 3 in die Geschlossenlage mit einer Abschrägung beziehungsweise Anfasung versehen, vergleiche Bezugszahl 4a3 in Fig. 2. Es sind alle entsprechenden Rasthakenköpfe mit Abschrägungen versehen, es ist jedoch lediglich einer mit einer Bezugszahl versehen, um die Abschrägung beziehungsweise Anfasung oder Abrundung besser veranschaulichen zu können. Die Aufnahmeöffnungen 3d1, 3d2 beziehungsweise 3e1, 3e2 sind zugleich so breit dimensioniert, dass die durch Einschieben eines Netzsteckerstiftes in die Aufnahme 2a beziehungsweise 2b auseinandergespreizten Arme 4a'1, 4a'2 beziehungsweise 4b'1, 4b'2 so weit auseinandergespreizt werden können, dass die Rasthaken 4a1, 4a2 beziehungsweise 4b1, 4b2 nicht mehr die Abdeckung hintergreifen, sondern ein Vorbeigleiten der Verriegelung ermöglichen.

Seitlich der Verriegelungsarme 4a'1, 4a'2 beziehungsweise 4b'1, 4b'2 befinden sich an der Verriegelung Anschläge 3f, die bei Einwirken einer großen spreizenden Kraft auf einen der Verriegelungsarme als Anschlag dienen und so eine durch Überspreizen bewirkte Zerstörung zu verhindern vermögen. Die Höhe der vor den Aufnahmen befindlichen Verriegelungen ist so, dass die Verriegelung ohne Störung durch die Innenkontakte 5a1, b1 in ihre Offenlage um die Achse 8 geschwenkt werden kann.

Die Anordnung wird benutzt wie folgt:

In der Benutzung ist die Verriegelung 3 zunächst geschlossen und die Rastarme 4a1, 4a2, 4b1, 4b2 greifen durch die Öffnungen 3d1, 3d2 beziehungsweise 3e1, 3e2 hindurch und halten diese verriegelt. Bei Druck mit einem spitzen Gegenstand auf nur einer Seite, das heißt nur einen Arm eines Armpaares zum Beispiel durch Einführen eines spitzen Gegenstandes wie eines Schraubenziehers in eine Aufnahme, beispielsweise Aufnahme 2a, bleibt die Abdeckung durch den anderen Arm des Armpaares verriegelt. Auch dann, wenn ein Gegenstand von der Größe eines Steckerstiftes in nur eine der beiden Aufnahmeöffnungen eingeschoben wird, wird durch die Verriegelung auf der gegenüberliegenden Seite eine Freigabe der Abdeckung verhindert. Dies gilt bis zu den sehr hohen Kräften, bei welchen die Rasthaken abreißen, weshalb praktisch eine versehentliche Öffnung nicht befürchtet werden muss.

Wird nun ein passender Netzstecker in den Adapter 1 eingeschoben, so dringen in beide Aufnahmeöffnungen 2a, 2b gleichzeitig die Netzsteckerstifte ein und spreizen damit alle vier Arme 4a'1, 4a'2 und 4b'1, 4b'2 der beiden Armpaare 4a', 4b' durch Aufgleiten auf den jeweiligen Vorsprüngen (vergleiche 4b'3, 4a"3 in Fig. 3) so weit auseinander, dass die an den Armen vorgesehenen Rasthaken nicht mehr die Abdeckung hintergreifen, sondern frei in den Durchtrittslöchern 3d1, 3d2 beziehungsweise 3e1, 3e2 liegen; es kann dann durch die Einschubkraft der Netzsteckerstifte die Abdeckung weggeklappt werden und es können die Netzsteckerstifte bis zu den Kontakten 5a1, 5b1 vorgeschoben werden. Damit kann ein elektrischer Kontakt wie erforderlich hergestellt werden.

Wird der Netzstecker aus dem Adapter 1 entfernt, so schließt sich hinter den austretenden Netzsteckerstiften die Abdeckung wieder und durch den Anpressdruck des Federbügels 8a wird die Abdeckung an den Rasthaken vorbeibewegt, wobei die Vorbeibewegung durch leichtes Aufspreizen der Rastarme unter dem Federdruck geschieht, was durch die abgeschrägte Form der Rasthakenköpfe erleichtert ist. Nach dem Vorbeigleiten hintergreifen die Rasthaken die Abdeckung wieder und verriegeln diese bis zum erneuten Einschieben eines Netzsteckers mit passenden Netzsteckerstiften.

Anders als im Beispiel kann die Erfindung auch mit anderen Buchsen als Adaptern realisiert sein.

## Patentansprüche

1. Netzsteckerbuchse (1) mit
wenigstens einer Aufnahme (2) für einen Netzsteckerstift (5a,5b)
und
einer
bei Netzsteckerstifteinführung öffnenden
Abdeckung (3) dafür,
**dadurch gekennzeichnet, dass**
der Abdeckung (3) eine
Verriegelung(4),
die
wenigstens zwei
die Abdeckung hintergreifende
Arme,
die
bei Netzsteckerstifteindringen
in eine Entriegelungsposition spreizbar
sind,
aufweist,
zugeordnet ist,
so dass die Abdeckung bei Netzsteckerstifteinführung entriegelbar und zu öffnen ist.

2. Netzsteckerbuchse (1) nach dem vorhergehenden Anspruch, **dadurch gekennzeichnet, dass** die Abdeckung (3) normal geschlossen ist.

3. Netzsteckerbuchse (1) nach einem der vorhergehenden Ansprüche, **dadurch gekennzeichnet, dass** die Abdeckung (3) in eine Schließlage vorgespannt ist, insbesondere vermittels Druckfeder.

4. Netzsteckerbuchse (1) nach einem der vorhergehenden Ansprüche, **dadurch gekennzeichnet, dass** die Abdeckung (3) in ihre Offen-Lage klappbar ist.

5. Netzsteckerbuchse (1) nach einem der vorhergehenden Ansprüche, **dadurch gekennzeichnet, dass** die Abdeckungsverriegelung die Abdeckung (3) hintergreift, insbesondere mit Rasthaken.

6. Netzsteckerbuchse (1) nach einem der vorhergehenden Ansprüche, **dadurch gekennzeichnet, dass** die Verriegelungsarme nahe der Netzsteckerstifteintrittsstelle angelenkt sind, insbesondere einstückig mit einer Grundplatte ausgebildet.

7. Netzsteckerbuchse nach dem vorhergehenden Anspruch, **dadurch gekennzeichnet, dass** wenigstens zwei der Arme unterschiedlichen Netzsteckerstiftaufnahmen zugeordnet sind und die Abdeckung sich über wenigstens diese beiden Netzsteckerstiftaufnahmen erstreckt.

8. Netzsteckerbuchse (1) nach einem der vorhergehenden Ansprüche, **dadurch gekennzeichnet, dass** die Abdeckungsverriegelung Verriegelungsarmdurchtrittsöffnungen aufweist, die im Verriegelungsfall von den Armen durchdrungen sind und aus welchen die Arme zur Entriegelung heraustreten können.

9. Netzsteckerbuchse (1) nach einem der vorhergehenden Ansprüche, **dadurch gekennzeichnet, dass** sie als Steckdose, Kupplung oder Adapter ausgebildet ist.

10. Netzsteckerbuchse (1) nach einem der vorhergehenden Ansprüche, **dadurch gekennzeichnet, dass** zumindest eine Aufnahme zur Aufnahme messerförmiger Netzsteckerstifte ausgebildet ist und insbesondere durch Kontakt mit den Breitseiten der Netzsteckerstiftmesser entriegelbar ist.

## Claims

1. A mains plug socket (1) comprising
at least one receptacle (2) for a mains plug pin (5a, 5b) and
a respective cover (3) opening upon insertion of the mains plug pin,
**characterized in that**
a locking device (4) is assigned to the cover (3) and comprises
at least two arms gripping behind the cover, which arms are expandable into an unlocking position upon penetration of the mains plug pin,
so that the cover can be unlocked and opened upon insertion of the mains plug pin.

2. Mains plug socket (1) according to the preceding claim, **characterized in that** the cover (3) is normally closed.

3. Mains plug socket (1) according to any one of the preceding claims, **characterized in that** the cover (3) is biased into a closed position, in particular by means of a pressure spring.

4. Mains plug socket (1) according to any one of the preceding claims, **characterized in that** the cover (3) is foldable into its open position.

5. Mains plug socket (1) according to any one of the preceding claims, **characterized in that** the cover locking device grips the rear of the cover (3), in particular with locking hooks.

6. Mains plug socket (1) according to any one of the preceding claims, **characterized in that** the locking arms are hinged near the insertion site of the mains plug pin, in particular integrally formed with a base plate.

7. Mains plug socket according to the preceding claim, **characterized in that** at least two of the arms are assigned to different mains plug pin receptacles and that the cover extends at least over these two mains plug pin receptacles.

8. Mains plug socket (1) according to any one of the preceding claims, **characterized in that** the cover locking device comprises locking arm openings which in the locking state are penetrated by the arms and from which the arms may project for unlocking.

9. Mains plug socket (1) according to any one of the preceding claims, **characterized in that** it is designed as wall socket, connector socket or adapter.

10. Mains plug socket (1) according to any one of the preceding claims, **characterized in that** at least one receptacle is designed for receiving blade-shaped mains plug pins and can be unlocked through contact with the broad sides of the mains plug blades.

## Revendications

1. Prise pour fiche de secteur (1) avec au moins un logement (2) pour une broche de fiche (5a, 5b) et un couvercle (3) correspondant ouvert par l'insertion de la broche de fiche, **caractérisée en ce qu'**un verrou (4) est associé au couvercle (3), lequel comprend au moins deux bras qui saisissent le couvercle par l'arrière et qui s'écartent en position de déverrouillage lors de l'insertion de la broche de fiche, si bien que le couvercle peut être déverrouillé et ouvert par engagement de la broche de fiche.

2. Prise pour fiche de secteur (1) selon la revendication précédente, **caractérisée en ce que** le couvercle (3) est normalement fermé.

3. Prise pour fiche de secteur (1) selon l'une des revendications précédentes, **caractérisée en ce que** le couvercle (3) est précontraint en position de fermeture, en particulier au moyen d'un ressort de pression.

4. Prise pour fiche de secteur (1) selon l'une des revendications précédentes, **caractérisée en ce que** le couvercle (3) peut être rabattu vers sa position d'ouverture.

5. Prise pour fiche de secteur (1) selon l'une des revendications précédentes, **caractérisée en ce que** le verrou de couvercle saisit le couvercle (3) par l'arrière, en particulier au moyen de crochets d'enclenchement.

6. Prise pour fiche de secteur (1) selon l'une des revendications précédentes, **caractérisée en ce que** les bras de verrou sont articulés à proximité du point d'entrée de la broche de fiche, et sont en particulier formés d'un seul tenant avec une plaque de base.

7. Prise pour fiche de secteur selon la revendication précédente, **caractérisée en ce qu'**au moins deux des bras sont associés à des logements de broche de fiche différents et **en ce que** le couvercle s'étend sur au moins lesdits deux logements de broche de fiche.

8. Prise pour fiche de secteur (1) selon l'une des revendications précédentes, **caractérisée en ce que** le verrou de couvercle présente des ouvertures de passage de bras de verrou, où sont engagés les bras en cas de verrouillage et d'où peuvent ressortir les bras pour déverrouillage.

9. Prise pour fiche de secteur (1) selon l'une des revendications précédentes, **caractérisée en ce que** celle-ci est réalisée comme prise de courant, accouplement ou adaptateur.

10. Prise pour fiche de secteur (1) selon l'une des revendications précédentes, **caractérisée en ce qu'**au moins un logement est prévu pour la réception de broches de fiche en forme de lame et est en particulier déverrouillable par contact avec les largeurs des lames de broches de fiche.
